# EUROPÄISCHE PATENTSCHRIFT

(11) **EP 1 657 363 B1**
(45) Veröffentlichungstag und Bekanntmachung des Hinweises auf die Patenterteilung: **28.07.2010**
(21) Anmeldenummer: 05011009.7
(22) Anmeldetag: 20.05.2005
(51) Int. Cl.: E01C 13/02

(54) **Sport- und/oder Erholungsfläche**
Surface for sport and /or recreation
Surface à usage sportif et/ou récréatif

(30) Priorität: 11.11.2004 AT 18822004
(43) Veröffentlichungstag der Anmeldung: 17.05.2006
(73) Patentinhaber: AST Eis- und Solartechnik GmbH, 6600 Reutte (AT)
(72) Erfinder: Lechner, Bernd, A-6465 Nassereith (AT)
(74) Vertreter: Torggler, Paul Norbert

(56) Entgegenhaltungen:
- EP-A1- 0 436 523
- EP-A1- 0 454 663
- EP-A1- 0 770 733
- AT-B- 398 999
- DE-A1- 4 443 403

## Beschreibung

Die Erfindung betrifft eine Sport- und/oder Erholungsfläche, mit einem vorzugsweise wärmeisolierenden Grundplanum und einem Rohrbündel aus mehreren, im Wesentlichen in einer Ebene und im Wesentlichen parallel zueinander angeordneten, Rohren, wobei die Rohre von einem beheizbaren oder kühlbaren Medium durchströmbar sind, und einem zumindest die Fugen zwischen den Rohren auffüllenden Füllmaterial, wobei die Rohre des Rohrbündels durch Stege miteinander verbunden sind.

Derartige Sport- und/oder Erholungsflächen sind beispielsweise aus der österreichischen Patentschrift AT 398 999 D bekannt. In solchen Sport- und/oder Erholungsflächen wird in der Regel auf den Untergrund ein vorzugsweise wärmeisolierendes Planum aufgebracht, auf das im Anschluss ein Rohrbündel aus einzelnen Rohren verlegt wird, welches zum Befüllen mit einem beheizbaren Medium geeignet ist und in weiterer Folge, insbesondere die seitliche und darüberliegende Umgebung heizt. Zwischen die Fugen der Rohre des Rohrbündels wird ein Füllmaterial eingebracht, das die Rohre überdeckt. Im Anschluss daran wird auf das Füllmaterial eine Deckschicht, eine Trägerschicht, eine Trägerplatte oder Ähnliches aufgebracht. Diese Deckschicht ist geeignet zum Beispiel einen Sportbelag, insbesondere einen Kunstrasen zu tragen. Nachteilig an solchen Sport- und/oder Erholungsflächen ist die Tatsache, dass aufgrund der Überdeckung der Rohre des Rohrbündels mit Füllmaterial eine hohe Heizleistungen zur Erwärmung der Oberfläche des Sportbelages aufgebracht werden muss, da eine große Menge an Füllmaterial geheizt werden muss.

Gattungsgemäße Sport- und Erholungsflächen sind beispielsweise auch aus der EP 0 436 523 A1 bekannt, bei welchen ein wesentlicher Nachteil darin besteht, dass sich zwischen der Rohren auf den Stegen Wasser ansammeln kann, welches nicht mehr oder nur aufwändig entfernt werden kann.

Aufgabe der Erfindung ist es daher, eine Sport- und/oder Erholungsfläche der oben genannten Gattung zu schaffen, mit verbesserten Eigenschaften. Insbesondere soll die Wasserduchlässigkeit der Sport- und/oder Erholungsfläche erhöht werden.

Erfindungsgemäß wird dies dadurch erreicht, dass die Stege zumindest eine Ausnehmung aufweisen. Durch die Stege kann zudem das Rohrbündel einerseits besser verlegt werden, weil die Rohre auf dem Steg bereits planar ausgebildet sind. Außerdem ist das Verlegen eines solchen Rohrbündels deutlich schneller, als das Verlegen von Einzelrohren. Bevorzugt kann dazu vorgesehen sein, dass die Ausnehmungen nur zwischen den Rohren im Steg ausgebildet sind. Somit ist jedes Rohr über seine gesamte, in Richtung Boden weisende Fläche tangential mit dem Steg verbunden und nach unten geschützt. Durch diese nur zwischen den Rohren ausgebildeten Ausnehmungen im Steg ist ein durchgehend sehr stabiler, gitterförmiger Steg als wasserdurchlässige Stützfläche gegeben.

Bevorzugt kann weiters vorgesehen sein, dass die Überdeckung der Rohre des Rohrbündels mit Füllmaterial zwischen 0 % und 25 % des Rohrdurchmessers beträgt Als besonders günstig hat es sich in einer Ausführungsvariante herausgestellt, wenn die Deckschicht die Oberkante der Rohre direkt berührt.

Vorteil einer solchen Sport- und/oder Erholungsfläche ist es, dass die Heizrohre oder Kühlrohre der Sport- und/oder Erholungsfläche direkt oder knapp unterhalb der Oberschicht verlaufen und die Heizleistung bzw. Kühlleistung dadurch verringert wird.

Als besonders günstig hat es sich herausgestellt, den seitlichen Abstand der Rohre zueinander größer auszubilden, insbesondere soll der seitliche Abstand der Rohre zueinander mindestens den einfachen Durchmesser der Rohre und maximal den sechsfachen Rohrdurchmesser betragen, vorzugsweise aber den dreifachen Rohrdurchmesser.

In einer bevorzugten Ausführungsvariante können die Rohre des Rohrbündels aus extrudierbarem Material gefertigt werden, insbesondere aus EPDM (Ethylen-Propylen-DienKautschuk), wobei die Wandstärke der Rohre des Rohrbündels so gewählt ist, dass die mit dem beheizbaren Medium gefüllten Rohre des Rohrbündels ähnliche oder identische Tritteigenschaften aufweisen, wie das Füllmaterial.

Als Füllmaterial für eine solche Sport- und/oder Erholungsfläche bietet sich insbesondere Quarzsand und/oder Gummigranulat an. In einer besonderen Ausführungsvariante wird zumindest teilweise EPDM-Granulat als Füllmaterial verwendet. Um die Eigenschaften der Sport- und/oder Erholungsfläche und der darauf befindlichen Deckschicht, insbesondere des Sportbelages, auch bei nassen Bedingungen (zum Beispiel bei Regen) zu gewährleisten, hat es sich als günstig herausgestellt, die Deckschicht mit Durchbrechungen auszubilden, um die Drainage (=Wasserdurchlässigkeit) zu erhöhen.

Eine besondere Ausführungsvariante sieht außerdem vor, dass zwischen Grundplanum und dem Rohrbündel ein zusätzliches, elastisches Planum eingebracht wird. Dieses Planum hat insbesondere den Vorteil die Tritteigenschaften weiter zu verbessern. Günstigerweise kann dieses Planum ebenfalls aus demselben Material bestehen, wie das Füllmaterial.

Weitere Vorteile sowie Details der Erfindung sind in den Figuren gezeigt.
- Fig. 1: zeigt schematisch einen Schnitt durch eine erfindungsgemäße Sport- und/oder Erholungsfläche gemäß eines Ausführungsbeispiels bei dem die Rohre nicht durch Füllmaterial überdeckt sind und bei dem ein elastisches Zwischenplanum zwischen Grundplanum und Rohrbündel eingebracht ist,
- Fig. 2: zeigt schematisch einen Schnitt durch eine erfindungsgemäße Sport- und/oder Erholungsfläche, wobei in diesem Ausführungsbeispiel die Überdeckung an Füllmaterial von der Oberkante der Rohre bis zur Deckfläche ca. 25 % beträgt,
- Fig. 3: zeigt schematisch einen Querschnitt durch eine Sport- und/oder Erholungsfläche, wo der Abstand der Rohre zueinander verdeutlicht ist,
- Fig. 4: zeigt schematisch einen Querschnitt durch eine erfindungsgemäße Sport- und/oder Erholungsfläche entlang des Mittelspunkts der Rohre gemäß Figur 2 ohne Füllmaterial.

In Fig. 1 ist eine erfindungsgemäße Sport- und/oder Erholungsfläche 1 gezeigt. Im Ausführungsbeispiel ist ein Grundplanum 2 gezeigt, das vorzugsweise wärmeisolierend ausgebildet ist, um ein unnötiges Heizen nach unten zu vermeiden. Dieses Grundplanum 2 ist auf dem nicht gezeigten Untergrund auf dem die Sport- und/oder Erholungsfläche 1 aufgebracht werden soll, verlegt. Im Ausführungsbeispiel ist außerdem ein elastisches Planum 3 gezeigt, das zwischen Rohrbündel 4 und Grundplanum 2 eingebracht ist. Ein solches Zwischenplanum 3 ist allerdings nicht zwingend vorgesehen. Das Rohrbündel 4 ist, wie im Ausführungsbeispiel gezeigt, aus einzelnen Rohren 5, die mit Stegen 6 verbunden sind, zusammengesetzt. In der Figur 1 sind erfindungsgemäße Ausnehmungen 10 erkennbar, die die Wasserdurchlässigkeit an den Stegen erhöhen. Im Ausführungsbeispiel ist auf der linken Seite ein Ausschnitt von einem ersten Rohrbündel 4 gezeigt, bestehend aus vier Rohren 5. Der Ausschnitt eines weiteren Rohrbündels 4' ist nur mehr noch auf der rechten Seite der Abbildung durch ein einzelnes Rohr 5' angedeutet. In einem bevorzugten Ausführungsbeispiel beträgt die Breite eines Rohrbündels 4 nicht mehr als 18 cm. Die Rohrbündel 4 werden dann Bahn für Bahn im Wesentlichen parallel zueinander verlegt. Zwischen die Rohre 5 des Rohrbündels 4 ist Füllmaterial 7 eingebracht. Auf das Füllmaterial 7 ist die Trägerschicht bzw. Deckschicht 8 aufgebracht die einen Sportbelag 9, insbesondere einen Kunstrasen 9, trägt. Die Gesamtdicke von der Oberkante des Grundplanums bis zur Deckschicht 8 beträgt im Idealfall ca. 15 mm bis 50 mm, dickere und dünnere Ausführungen sind aber denkbar. Im gezeigten Ausführungsbeispiel berührt die Deckschicht 8 die Oberkante der Rohre 5, die Überdeckung D beträgt also 0 % des Rohrdurchmessers d.

In Fig. 2 ist eine Ausführungsvariante gezeigt, wo die Überdeckung D mit Füllmaterial 7 ca. 25 % des Rohrdurchmessers d beträgt. Dieses Ausführungsbeispiel unterscheidet sich von dem Ausführungsbeispiel aus Fig. 1 außerdem dadurch, dass das elastische Zwischenplanum 3 fehlt. Darüberhinaus unterscheidet sich das Ausführungsbeispiel nicht von Ausführungsbeispiel in Fig.1, weshalb auf eine weitere Beschreibung verzichtet wird.

Die in Fig. 3 gezeigte Variante einer Sport- und/oder Erholungsfläche verdeutlicht noch einmal die Ausnehmungen 10 sowie den Abstand A zweier Rohre 5 eines Rohrbündels 4. Außerdem ist der Abstand B eingezeichnet, der die Entfernung der Rohre einzelner Rohrbündel zueinander widerspiegelt. Der Abstand B wird bei einem bevorzugten Ausführungsbeispiel etwa den Abstand A betragen, jedoch kann B auch etwas geringer oder größer als A sein.

Die schematische Draufsicht in Fig. 4 zeigt einen Querschnitt entlang des Rohrmittelpunktes, was deutlich das Rohrbündel 4 samt den Stegen 6 und den Ausnehmungen 10 zeigt. Nicht gezeigt ist die Deckschicht 8 mit dem Kunstrasen 9 sowie das Füllmaterial 7. Zwischen dem in der Figur linken Rohrbündel 4 und dem rechten Rohrbündel 4' ist das Grundplanum 2 erkennbar. Im gezeigten Ausführungsbeispiel sind einerseits mehrere Ausnehmungen 10 gezeigt, andererseits ist die Form der Ausnehmungen 10 rechteckig. Es ist aber ebenfalls denkbar die Ausnehmungen oval, rund oder polygonförmig zu gestalten. Gut erkennbar ist auch die Wandstärke w der Rohre, die abhängig vom Füllmaterial bzw. vom beheizbaren Medium ist.

Als beheizbares Medium sind insbesondere Wasser und/oder Glykol und/oder Glykolmischungen vorgesehen. Die Rohre 5 können zu einem oder mehreren Kreisläufen zusammengeschlossen werden. In einem solchen Kreislauf ist eine Heizung sowie eine Pumpeinheit eingebunden, wodurch die Heiztemperatur für die Sport- und/oder Erholungsfläche 1 geregelt werden kann. Das Füllmaterial 7 kann auch je nach Anforderung an die Bodeneigenschaften unterschiedlich gewählt werden. Die Verwendung von Quarz, Gummigranulat, Sand und Mischungen davon hängt insbesondere davon ab, dass die Eigenschaften des Füllmaterials 7 mit den Eigenschaften der gefüllten Rohre 5 übereinstimmen. Es ist damit möglich stets einheitliche Bodenbeläge bzw. Beläge für unterschiedliche Belastungen, wie zum Beispiel Tennis, Fußball etc. zu gestalten. Der Zusatz von Quarz in das Füllmaterial 7 gewährleistet, dass bei Nässe, die Eigenschaften des Bodens beibehalten werden. Dies ist allerdings nicht unbedingt erforderlich. Günstig hat es sich außerdem erwiesen, Gummigranulat vorzugsweise so auszuführen, dass sich einzelne Granulate durch leichten Druck aneinander binden. Die Deckschicht 8 einer solchen Sport- und/oder Erholungsfläche 1 besteht in der Regel aus einer Trägerbahn und einem darin eingebundenen Flor. In der Trägerbahn sind in der Regel Durchbrechungen, die die Drainage begünstigen. Solche Flächen können insbesondere für Erholungsflächen, Sportflächen, Tennisplätze, Fußballfelder usw. verwendet und in Bahnen verlegt werden. Diese Bahnen werden dann dauerhaft miteinander verbunden. Je nach Höhe des Flors, wird dieser anschließend mit einer mehr oder weniger großen Menge an Füllmaterial, insbesondere mit Quarzsand, gefüllt. Abhängig von der Bodenbeschaffenheit, den gewünschten Eigenschaften des fertigen Belages sowie der Rohrbündel 4, wird als Füllmaterial 7 Quarzsand im Bereich von 0,02 mm bis 2 mm dem Granulat beigemengt.

Neben beheizten Rohren ist es auch möglich, das Medium darin zu kühlen, insbesondere um im Sommer oder heißeren Ländern die Temperaturen in körperfreundlichen Grenzen zu halten.

## Patentansprüche

1. Sport- und/oder Erholungsfläche, mit einem vorzugsweise wärmeisolierenden Grundplanum und einem Rohrbündel aus mehreren, im Wesentlichen in einer Ebene und im Wesentlichen parallel zueinander angeordneten, Rohren, wobei die Rohre von einem beheizbaren oder kühlbaren Medium durchströmbar sind, und einem zumindest die Fugen zwischen den Rohren auffüllenden Füllmaterial, wobei die Rohre des Rohrbündels durch Stege miteinander verbunden sind, **dadurch gekennzeichnet, dass** die Stege (6) zumindest eine Ausnehmung (10) aufweisen.

2. Sport- und/oder Erholungsfläche nach Anspruch 1, **dadurch gekennzeichnet, dass** die Ausnehmungen (10) nur zwischen den Rohren (5) im Steg (6) ausgebildet sind.

3. Sport- und/oder Erholungsfläche nach Anspruch 1 oder 2, **dadurch gekennzeichnet, dass** die Rohre (5) auf dem Steg (6) planar ausgebildet sind.

4. Sport- und/oder Erholungsfläche nach einem der Ansprüche 1 bis 3, **dadurch gekennzeichnet, dass** der Steg (6) flächig und horizontal unterhalb der Rohre (5) ausgebildet ist und tangential mit den einzelnen Rohren (5) des Rohrbündels verbunden ist.

5. Sport- und/oder Erholungsfläche nach einem der Ansprüche 1 bis 4, **dadurch gekennzeichnet, dass** die Überdeckung (D) der Rohre (5) mit Füllmaterial (7) zwischen 0 % und 25 % des Rohrdurchmessers (d) der Rohre (5) beträgt.

6. Sport- und/oder Erholungsfläche nach Anspruch 5, **dadurch gekennzeichnet, dass** auf das Füllmaterial (1) eine im Wesentlichen zur Grundplatte parallele Deckschicht (8) aufgebracht wird und der Abstand der Deckschicht (8) von der Oberkante der Rohre (5) des Rohrbündels (4) zwischen 0 % und 25 % des Rohrdurchmesser beträgt.

7. Sport- und/oder Erholungsfläche nach Anspruch 6, **dadurch gekennzeichnet, dass** die Deckschicht (8) einen Kunstrasen (9) trägt und aus einer Trägerbahn mit einem darin eingebundenen Flor besteht.

8. Sport- und/oder Erholungsfläche nach Anspruch 6 oder 7, **dadurch gekennzeichnet, dass** die Deckschicht (8) die Oberkanten der Rohre (5) des Rohrbündels (4) berührt.

9. Sport- und/oder Erholungsfläche nach einem der Ansprüche 1 bis 8, **dadurch gekennzeichnet, dass** der seitliche Abstand (A) der Rohre (5) des Rohrbündels (4) zueinander mindestens den Rohrdurchmesser (d) der Rohre (5) des Rohrbündels (4) beträgt.

10. Sport- und/oder Erholungsfläche nach einem der Ansprüche 1 bis 9, **dadurch gekennzeichnet, dass** die Rohre (5) des Rohrbündels (4) aus extrudierbarem Material bestehen, insbesondere EPDM, wobei die Wandstärke der Rohre (5) des Rohrbündels (4) so gewählt ist, dass die mit dem beheizbaren Medium gefüllten Rohre (5) des Rohrbündels (4) im Wesentlichen dieselben Tritteigenschaften aufweisen, wie das Füllmaterial (7).

11. Sport- und/oder Erholungsfläche nach einem der Ansprüche 1 bis 10, **dadurch gekennzeichnet, dass** als Füllmaterial (7) zumindest teilweise Quarzsand und/oder Gummigranulat verwendet wird.

12. Sport- und/oder Erholungsfläche nach einem der Ansprüche 1 bis 11, **dadurch gekennzeichnet, dass** als Füllmaterial (7) zumindest teilweise EPDM-Granulat verwendet wird.

13. Sport- und/oder Erholungsfläche nach einem der Ansprüche 1 bis 12, **dadurch gekennzeichnet, dass** die Deckschicht (8) Durchbrechungen aufweist.

14. Sport- und/oder Erholungsfläche nach einem der Ansprüche 1 bis 13, **dadurch gekennzeichnet, dass** zwischen Grundplanum (2) und dem Rohrbündel (4) ein elastisches Planum (3) eingebracht wird.

15. Sport- und/oder Erholungsfläche nach Anspruch 14, **dadurch gekennzeichnet, dass** das elastische Planum (3) aus dem Füllmaterial (7) besteht.

## Claims

1. A sport and/or recreation surface comprising a preferably heat-insulating base surface and a pipe array comprising a plurality of pipes which are arranged substantially in one plane and substantially parallel to each other, wherein the pipes can have a heatable or coolable medium flowing therethrough, and a filler material filling at least the gaps between the pipes, wherein the pipes of the pipe array are connected together by webs, **characterised in that** the webs (6) have at least one opening (10).

2. A sport and/or recreation surface according to claim 1 **characterised in that** the openings (10) are provided only between the pipes (5) in the web (6).

3. A sport and/or recreation surface according to claim 1 or claim 2 **characterised in that** the pipes (5) are planar on the web (6).

4. A sport and/or recreation surface according to one of claims 1 to 3 **characterised in that** the web (6) is flat and horizontal beneath the pipes (5) and is tangentially connected to the individual pipes (5) of the pipe array.

5. A sport and/or recreation surface according to one of claims 1 to 4 **characterised in that** the coverage (D) of the pipes (5) with filler material (7) is between 0% and 25% of the diameter (d) of the pipes (5).

6. A sport and/or recreation surface according to claim 5 **characterised in that** a cover layer (8) substantially parallel to the base plate is applied to the filler material (7) and the spacing of the cover layer (8) from the upper edge of the pipes (5) of the pipe array (4) is between 0% and 25% of the pipe diameter.

7. A sport and/or recreation surface according to claim 6 **characterised in that** the cover layer (8) carries artificial turf (9) and comprises a carrier course with a pile bound therein.

8. A sport and/or recreation surface according to claim 6 or claim 7 **characterised in that** the cover layer (8) contacts the upper edges of the pipes (5) of the pipe array (4).

9. A sport and/or recreation surface according to one of claims 1 to 8 **characterised in that** the lateral spacing (A) of the pipes (5) of the pipe array (4) relative to each other is at least the pipe diameter (d) of the pipes (5) of the pipe array (4).

10. A sport and/or recreation surface according to one of claims 1 to 9 **characterised in that** the pipes (5) of the pipe array (4) comprise extrudable material, in particular EPDM, wherein the wall thickness of the pipes (5) of the pipe array (4) is so selected that the pipes (5) of the pipe array (4), that are filled with the heatable medium, have substantially the same treading properties as the filler material (7).

11. A sport and/or recreation surface according to one of claims 1 to 10 **characterised in that** quartz sand and/or rubber granular material is at least partially used as the filler material (7).

12. A sport and/or recreation surface according to one of claims 1 to 11 **characterised in that** EPDM granular material is at least partially used as the filler material (7).

13. A sport and/or recreation surface according to one of claims 1 to 12 **characterised in that** the cover layer (8) has openings therethrough.

14. A sport and/or recreation surface according to one of claims 1 to 13 **characterised in that** an elastic plate portion (3) is introduced between the base surface (2) and the pipe array (4).

15. A sport and/or recreation surface according to claim 14 **characterised in that** the elastic plate portion (3) comprises the filler material (7).

## Revendications

1. Aire de sport et/ou de détente, avec une plate-forme de fond de préférence thermiquement isolante et un faisceau tubulaire composé de plusieurs tubes disposés essentiellement dans un plan et essentiellement parallèlement les uns aux autres, les tubes pouvant être parcourus par un fluide pouvant être chauffé ou refroidi, et avec un matériau de remplissage comblant au moins les joints entre les tubes, le tube du faisceau tubulaire étant raccordés les uns aux autres par des entretoises, **caractérisée en ce que** les entretoises (6) présentent au moins un évidement (10).

2. Aire de sport et/ou de détente selon la revendication 1, **caractérisée en ce que** les évidements (10) ne sont formés qu'entre les tubes (5) dans l'entretoise (6).

3. Aire de sport et/ou de détente selon la revendication 1 ou 2, **caractérisée en ce que** les tubes (5) sont constitués de façon plane sur l'entretoise (6).

4. Aire de sport et/ou de détente selon une des revendications 1 à 3, **caractérisée en ce que** l'entretoise (6) est constituée de façon étendue et horizontale au-dessous des tubes (5) et est raccordée de façon tangentielle aux différents tubes (5) du faisceau tubulaire.

5. Aire de sport et/ou de détente selon une des revendications 1 à 4, **caractérisée en ce que** le recouvrement (D) des tubes (5) avec le matériau de remplissage (7) représente entre 0% et 25% du diamètre tubulaire (d) des tubes (5).

6. Aire de sport et/ou de détente selon la revendication 5, **caractérisée en ce qu'**une couche de couverture (8) essentiellement parallèle à la plaque de fond est appliquée sur le matériau de remplissage (7), et **en ce que** l'intervalle entre la couche de couverture (8) et l'arête supérieure des tubes (5) du faisceau tubulaire (4) représente entre 0% et 25% du diamètre tubulaire.

7. Aire de sport et/ou de détente selon la revendication 6, **caractérisée en ce que** la couche de couverture (8) porte un gazon artificiel (9) et se compose d'une bande porteuse dans laquelle sont intégrés des poils.

8. Aire de sport et/ou de détente selon la revendication 6 ou 7, **caractérisée en ce que** la couche de couverture (8) touche les arêtes supérieures des tubes (5) du faisceau tubulaire (4).

9. Aire de sport et/ou de détente selon une des revendications 1 à 8, **caractérisée en ce que** l'intervalle latéral (A) entre les tubes (5) du faisceau tubulaire (4) est au moins égal au diamètre tubulaire (d) des tubes (5) du faisceau tubulaire (4).

10. Aire de sport et/ou de détente selon une des revendications 1 à 9, **caractérisée en ce que** les tubes (5) du faisceau tubulaire (4) se composent d'un matériau pouvant être extrudé, en particulier de EPDM, l'épaisseur de paroi des tubes (5) du faisceau tubulaire (4) étant choisie de sorte que les tubes (5) du faisceau tubulaire (4) remplis de fluide pouvant être chauffé présentent essentiellement les mêmes caractéristiques de pas que le matériau de remplissage (7).

11. Aire de sport et/ou de détente selon une des revendications 1 à 10, **caractérisée en ce que**, en tant que matériau de remplissage (7), on utilise au moins partiellement du sable de quartz et/ou des granulés de caoutchouc.

12. Aire de sport et/ou de détente selon une des revendications 1 à 11, **caractérisée en ce que**, en tant que matériau de remplissage (7), on utilise au moins partiellement des granulés de EPDM.

13. Aire de sport et/ou de détente selon une des revendications 1 à 12, **caractérisée en ce que** la couche de couverture (8) présente des brèches.

14. Aire de sport et/ou de détente selon une des revendications 1 à 13, **caractérisée en ce que**, entre la plate-forme de fond (2) et le faisceau tubulaire (4), une plate-forme élastique (3) est mise en place.

15. Aire de sport et/ou de détente selon la revendication 14, **caractérisée en ce que** la plate-forme élastique (3) se compose du matériau de remplissage (7),
